# FASCICULE DE BREVET EUROPEEN

(11) **EP 0 868 960 B1**
(45) Date de publication et mention de la délivrance du brevet: **22.09.1999**
(21) Numéro de dépôt: 98440040.8
(22) Date de dépôt: 27.02.1998
(51) Int. Cl.: B23K 26/00, C03C 23/00

(54) **Procédé de réalisation de bandeaux de commande, notamment pour appareils électroménagers**
Verfahren zur Herstellung von Steuerpultschildern, insbesondere für elektrische Haushaltgeräte
Process for manufacturing control panels,particularly for electrical household appliances

(30) Priorité: 03.03.1997 FR 9702649
(43) Date de publication de la demande: 07.10.1998
(73) Titulaire: VTF INDUSTRIES, S.A.R.L., F-57870 Troisfontaines (FR)
(72) Inventeur: Epp, Bertrand, 67700 Saverne (FR); Chevrier, Laurent, 57870 Hartzviller (FR)
(74) Mandataire: Nuss, Pierre

(56) Documents cités:
- EP-A- 0 391 539
- EP-A- 0 391 848
- EP-A- 0 591 559
- EP-A- 0 686 495
- DD-A- 158 642
- DE-A- 3 108 404
- DE-A- 4 202 074
- DE-A- 4 320 341
- PATENT ABSTRACTS OF JAPAN vol. 10, no. 295 (M-523), 7 octobre 1986 & JP 61 108487 A (OIMATSU SANGYO : KK), 27 mai 1986,

## Description

La présente invention concerne le domaine des équipements électroménagers, en particulier des cuisinières, des fours, des lave-vaisselle et des appareils micro-ondes munis d'un ou de plusieurs panneaux verriers en verre trempé, formant généralement des bandeaux de commande, et a pour objet un procédé de réalisation de bandeaux de commande, notamment pour de tels appareils électroménagers.

Les éléments verriers utilisés à cet effet sont généralement des pièces d'esthétique décorées par sérigraphie d'émail ou d'encre. Le décor comporte, le plus souvent, un fond de couleur, un logo de marque d'une autre couleur, et des indications de positionnement des boutons de commandes de l'appareil, ainsi que, parfois, des symboles plus ou moins éclairés indiquant l'état de fonctionnement de l'appareil. En conséquence, il est courant d'utiliser plus de deux couleurs sérigraphiées sur un élément verrier devant servir de bandeau de commande d'un appareil.

Ces éléments du décor respectent un positionnement précis, soit par rapport aux bords du verre; soit par rapport à des trous prévus dans l'élément verrier et destinés aux boutons de commande ou boutons poussoirs, ou par rapport à l'axe de symétrie du verre.

Selon l'état de la technique le plus proche, les symboles, logos, marquages, indications d'état de fonctionnement sont généralement obtenus par des opérations de sérigraphie successives, permettant une impression des couleurs sur le verre, aux endroits souhaités, tout en respectant les positionnements par rapport à l'élément verrier.

Ces opérations de sérigraphie successives nécessitent, cependant. des réglages de machine, voire des changements d'outils de sérigraphie, ce qui entraîne des temps de réglage et de changement d'outil pénalisant la production et grevant le prix de revient des pièces ainsi réalisées. Ce problème est d'autant plus crucial que les séries de production des pièces d'esthétique sont faibles, du fait même de leur variété, ce afin de couvrir toutes les niches de marché.

Il a également été proposé, par EP-A-0 391 848 un procédé de décoration consistant à modifier localement la pigmentation d'une couche de revêtement au moyen d'un faisceau laser. Ce procédé met en oeuvre une couche de revêtement particulièrement adaptée à une décoration ultérieure par faisceau laser et n'est pas utilisable pour une couche quelconque de revêtement.

Par ailleurs, JP-A-61 108487 décrit un procédé de gravage par faisceau laser, dans lequel le verre est protégé, dans les zones ne devant pas être gravées, par un revêtement protecteur qui est éliminé ultérieurement.

Enfin, on connaît, par DE-A-42 02 074 et DE-A-43 20 341 des procédés de nettoyage de surfaces par mise en oeuvre d'un faisceau laser réalisant une destruction des dépôts indésirables.

Ces procédés connus ne permettent, cependant, pas la réalisation de décoration sur des surfaces en verre préalablement munies d'une couche sérigraphiée, sans détérioration dudit verre.

La présente invention a pour but de pallier ces inconvénients en proposant un procédé de réalisation de bandeaux de commande, notamment pour appareils électroménagers, permettant l'obtention de bandeaux individuels personnalisés par association à la sérigraphie de décors communs à une gamme de bandeaux d'un décor spécifique.

A cet effet, le procédé de réalisation de bandeaux de commande, notamment pour appareils électroménagers, consiste essentiellement à réaliser au moins une gravure laser personnalisée sur au moins une sérigraphie déjà appliquée sur un bandeau brut de base en verre, par enlèvement des décors, symboles ou signes correspondants dans la couche sérigraphiée, puis à recouvrir ces gravures d'un enduit de couleur différente, immédiatement à la suite de l'opération de gravure ou lors d'une opération séparée, par un dépôt manuel ou automatisé.

L'invention sera mieux comprise, grâce à la description ci-après. qui se rapporte à un mode de réalisation préféré, donné à titre d'exemple, et expliqué avec référence au dessin schématique annexé, dans lequel :
la figure 1 est une vue en plan d'un bandeau en verre de four traité conformément à l'invention par mise en oeuvre d'un bandeau brut suivant la figure 3 ;
la figure 2 est une vue analogue à celle de la figure 1, d'une variante de réalisation du décor de la figure 1, et
la figure 3 est une vue en plan d'un bandeau brut de base.

Conformément à l'invention, et comme le montrent, à titre d'exemples, les figures 1 et 2 du dessin annexé, le procédé de réalisation de bandeaux de commande, notamment pour appareils électroménagers, consiste essentiellement à réaliser au moins une gravure laser personnalisée de décors, symboles ou signes 1 et/ou 2 sur au moins une sérigraphie 3 et/ou 4 déjà appliquée sur un bandeau brut de base 5 en verre.

Ensuite, les gravures correspondant aux décors, symboles ou signes 1 et/ou 2 peuvent être recouvertes d'un enduit de couleur différente, immédiatement à la suite de l'opération de gravure ou lors d'une opération séparée. par un dépôt manuel ou automatisé. Ainsi, à titre d'exemple, les décors, symboles ou signes 1 et/ou 2, prévus autour des trous 6 et 7, sont, par exemple, respectivement de couleur blanche et de couleur rouge.

Le bandeau brut de base 5 peut être constitué en verre trempé et la ou les sérigraphies 3 et/ou 4 peuvent être en émail vitrifié.

La figure 3 du dessin annexé représente un bandeau brut de base 5 muni d'un logo sérigraphié 3, par exemple ABC, sur un fond également sérigraphié 4, le logo étant d'une couleur donnée et le fond d'une autre couleur, à savoir, respectivement en gris et en noir. En outre, le bandeau brut 5 peut également être pourvu de deux trous 6 et 7.

La réalisation de tels bandeaux comportant quatre couleurs différentes nécessite, actuellement, successivement au moins quatre passages de sérigraphie et quatre réglages d'écrans. La sérigraphie des décors, symboles ou signes complémentaires, désignés par les références 1 et 2 sur les figures 1 et 2, nécessite au moins un passage de sérigraphie, voire deux, supplémentaire, selon que ces décors, symboles ou signes seront ou non de même couleur ou de couleur différente.

En outre, une gamme d'appareils électroménagers peut fort bien comporter des bandeaux de même géométrie et perçage, présentant un même fond et un même logo, mais avec des inscriptions et ou d'autres signes, dont les tailles et les couleurs sont différentes, voire qui sont positionnés différemment.

Ainsi, l'obtention par sérigraphie des bandeaux selon les figures 1 et 2, n'est possible que par utilisation d'un seul écran de sérigraphie commun, à savoir celui du logo 3. Les écrans de sérigraphie du fond 4, ainsi que des décors. symboles ou signes complémentaires, désignés par les références 1 et 2 sur les figures 1 et 2, ne peuvent pas être communs, de sorte qu'à chaque production de ces bandeaux, un changement des outils de sérigraphie, avec des temps et, par conséquent, des coûts de réglage correspondants à imputer à la quantité produite par lot de chacun des produits.

L'invention propose de réaliser les bandeaux à partir d'un bandeau brut 5. A cet effet, les décors, symboles ou signes 1 et/ou 2 sont gravés par une découpe au laser du fond 4. Une telle découpe peut être réalisée en quelques secondes. Ainsi, les modes de réalisation selon les figures 1 et 2 peuvent être obtenus très rapidement et sans mise en oeuvre d'un outillage particulier.

L'application de l'enduit de couleur différente dans les gravures correspondant aux décors, symboles ou signes 1 et/ou 2 du fond 4 sera effectuée rapidement, soit manuellement ou automatiquement, par exemple avec une encre à séchage rapide.

La découpe des gravures correspondant aux décors, symboles ou signes 1 et/ou 2 est avantageusement effectuée par l'intermédiaire d'un laser à commande numérique. Il en résulte une grande flexibilité en ce qui concerne les décors, symboles ou signes 1 et 2 à réaliser ainsi qu'une parfaite exécution de ces décors, symboles ou signes 1 et 2. En outre, le nombre de variantes dans une gamme devient illimité. Ainsi, le procédé n'a été décrit qu'à propos de la gravure du fond 4, cependant, la gravure du logo 3 est également réalisable. par exemple pour effectuer une modification de son aspect. Il est également possible de réaliser le logo 3 directement sur le fond 4, par gravure laser. Dans un tel cas, seul le fond 4 serait sérigraphié sur le bandeau brut 5.

Le procédé conforme à l'invention permet donc de personnaliser à l'infini dans un délai très court des bandeaux bruts 5 tenus en stock et pouvant constituer la base d'une gamme d'éléments verriers de commande d'appareils. Ces bandeaux bruts étant communs à de nombreuses variantes de bandeaux. ils peuvent être produits en quantité élevée, avec des coûts réduits pour les séries produites.

Le bandeau brut de base 5 peut être constitué par un verre à couche réfléchissante en face avant. cette couche réfléchissante étant munie de décors, de symboles ou de signes par gravure laser, lesdits décors, symboles ou signes pouvant être recouverts d'un enduit de couleur déposé en face arrière. Ainsi, par cette découpe à des endroits précis, en plus de la découpe d'émail en face arrière, les décors, symboles ou signes sont parfaitement mis en exergue, du fait du remplissage des gravures correspondantes par l'enduit de couleur, sans être atténués par la couche réfléchissante. Ce mode de réalisation permet d'obtenir des couleurs vives déposées à l'arrière de verres réfléchissants, remplaçant ainsi des sérigraphies recto et verso sur un même élément verrier.

La découpe du décor de fond par laser à commandes numériques suivie d'une application de couleur à séchage rapide sur les zones découpées, permet une personnalisation à l'infini des produits, dans un temps court, en quantité même unitaire, de façon répétitive ou non, sans coût d'outillage significatif, ni temps de réglage prohibitif pour des séries faibles.

Grâce à l'invention, il est possible de réaliser, à coût réduit et dans des délais particulièrement courts, par exemple en flux tendu, à la demande, à partir de bandeaux bruts, des bandeaux de commandes d'appareils électroménagers personnalisés pour couvrir des niches de marché.

Ces bandeaux bruts, qui peuvent être stockés prêts à être personnalisés, peuvent déjà être munis de leurs éléments de fixations, tels que des équerres, des enjoliveurs collés, des bifaces ou un dépôt de colle. Le procédé permet ainsi d'éviter les délais entraînés par ces opérations de pose et collage. ainsi que par les temps de polymérisation des colles correspondantes.

En outre, le procédé conforme à l'invention ne prévoit pas une gravure du verre par laser, mais un simple enlèvement d'une partie de la couche de revêtement sérigraphiée, sans détérioration du verre nuisible à l'esthétique, cette gravure étant suivie d'un dépôt d'une couche d'un revêtement d'une autre couleur.

Bien entendu, l'invention n'est pas limitée au mode de réalisation décrit, ni aux bandeaux de fours en verre trempé ou non trempé. Elle peut fort bien s'appliquer à des plans de cuissons en verre également sérigraphiés. Des modifications restent possibles, notamment du point de vue de la conception des pièces brutes devant subir la découpe au laser d'une partie de leur décor, sans sortir pour autant du domaine de protection de l'invention, tel que défini dans les revendications.

## Revendications

1. Procédé de réalisation de bandeaux de commande, notamment pour appareils électroménagers dans lequel au moins une sérigraphic (3, 4) est appliquée sur un bandeau brut de base (5) en verre, caractérisé en ce qu'il consiste à réaliser au moins une gravure laser personnalisée, sur au moins une sérigraphie (3 et/ou 4), par enlèvement des décors, symboles ou signes correspondants (1 et/ou 2) dans la couche sérigraphiée (3 et/ou 4), puis à recouvrir ces gravures d'un enduit de couleur différente, immédiatement à la suite de l'opération de gravure ou lors d'une opération séparée, par un dépôt manuel ou automatisé.

2. Procédé, suivant la revendication 1, caractérisé en ce que l'application de l'enduit de couleur différente dans les gravures correspondant aux décors, symboles ou signes (1 et/ou 2) est effectuée avec une encre à séchage rapide.

3. Procédé, suivant la revendication 1, caractérisé en ce que la découpe des gravures correspondant aux décors, symboles ou signes (1 et/ou 2) est effectuée par l'intermédiaire d'un laser à commande numérique.

4. Procédé, suivant l'une quelconque des revendications 1 à 3, caractérisé en ce que le bandeau brut de base (5) est constitué par un verre à couche réfléchissante en face avant, cette couche réfléchissante étant munie de décors, de symboles ou de signes par gravure laser, lesdits décors ou signes pouvant être recouverts d'un enduit de couleur déposé en face arrière.

5. Procédé, suivant l'une quelconque des revendications 1 à 4, caractérisé en ce que le bandeau brut de base (5) est constitué en verre trempé et la ou les sérigraphies (3 et/ou 4) sont en émail vitrifié.

## Claims

1. Process for the production of control strips, notably for household electrical appliances, in which at least one serigraphic surface (3, 4) is applied to a plain base panel (5) made of glass,
**characterized in that**
it consists in producing at least one laser engraving in at least one serigraphic surface (3 and/or 4) by removing corresponding decorative features, symbols or signs (1 and/or 2) from the said serigraphic layer and then covering the engraved areas with a coating of different colour, immediately after the engraving option or in a separate operation, the coating being deposited either manually or automatically.

2. Process according to Claim 1,
**characterized in that**
the differently coloured coating over the engravings corresponding to the decorative features, symbols or signs (1 and/or 2) is applied in the form of a quick-drying ink.

3. Process according to Claim 1,
**characterized in that**
the engravings corresponding to the decorative features, symbols or signs (1 and/or 2) are cut out by means of a numerically controlled laser.

4. Process according to any of Claims 1 to 3,
**characterized in that**
the plain base panel (5) consists of glass with a reflective layer on its front surface, the said reflective layer being provided with decorative features, symbols or signs by means of laser engraving, and the said decorative features or signs being covered if desired by a coloured layer deposited on the back surface.

5. Process according to any of Claims 1 to 4,
**characterized in that**
the plain base panel (5) consists of tempered glass and the serigraphic surfaces (3 and/or 4) are of vitrified enamel.

## Patentansprüche

1. Verfahren zum Herstellen von Steuerpultschildern, insbesondere für elektrische Haushaltsgeräte, bei welchem man auf einen aus Glas hergestellten Basis-Schildrohling (5) einen Siebdruck (3, 4) anbringt, dadurch gekennzeichnet, daß man mindestens eine personalisierte Lasergravur auf mindestens einem Siebdruck (3 und/oder 4) anbringt, indem man durch Materialabnahme Dekore, Symbole oder entsprechende Zeichen (1 und/oder 2) in der Siebdruckschicht (3 und/oder 4) anbringt, und indem man danach diese Gravuren durch manuelles Aufbringen oder automatisiertes Aufbringen mit einer Schicht von unterschiedlicher Farbe überdeckt, was unmittelbar nach dem Gravurschritt oder in einem getrennten Arbeitsgang erfolgen kann.

2. Verfahren nach Anspruch 1, dadurch gekennzeichnet, daß das Anbringen der Schicht mit unterschiedlicher Farbe in den Gravuren, die Dekoren, Symbolen oder Zeichen (1 und/oder 2) entsprechen, mit einer schnelltrocknenden Druckfarbe durchführt.

3. Verfahren nach Anspruch 1, dadurch gekennzeichnet, daß das Einschneiden der Gravuren, die Dekoren, Symbolen oder Zeichen (1 und/oder 2) entsprechen, unter Verwendung eines numerisch gesteuerten Lasers erfolgt.

4. Verfahren nach einem der Ansprüche 1 bis 3, dadurch gekennzeichnet, daß der Basis-Schildrohling (5) durch ein Glas gebildet ist, welches auf der Vorderseite eine reflektierende Schicht aufweist, wobei die reflektierende Schicht mit Dekoren, Symbolen und Zeichen versehen ist, die durch Lasergravur erzeugt wurden, wobei die Dekore oder Zeichen durch eine Farbschicht bedeckt sein können, die auf der Hinterseite des Basis-Schildrohlings angebracht ist.

5. Verfahren nach einem der Ansprüche 1 bis 4, dadurch gekennzeichnet, daß der Basis-Schildrohling (5) durch ein Hartglas gebildet sind und der Siebdruck bzw. die Siebdrucke (3 und/oder 4) aus in Glaszustand übergeführtem Email besteht bzw. bestehen.
